# EUROPÄISCHE PATENTSCHRIFT

(11) **EP 0 120 338 B1**
(45) Veröffentlichungstag und Bekanntmachung des Hinweises auf die Patenterteilung: **21.01.1987**
(21) Anmeldenummer: 84102183.5
(22) Anmeldetag: 01.03.1984
(51) Int. Cl.: B22D 11/16

(54) **Verfahren zur Ermittlung der Kokillenwandabnutzung während des Giessprozesses und zur Ermittlung der Abhebung der Strangschale von der Kokilleninnenwand**
Method for detecting the wear of the wall of a mould during continuous casting and for detecting the removal of the strand shell from the internal wall of the mould
Procédé pour la détection de l'usure de la paroi de la coquille pendant la coulée continue et pour la détection du décollement de la croûte solidifiée de la barre de la paroi intérieure de la coquille

(30) Priorität: 16.03.1983 DE 3309885
(43) Veröffentlichungstag der Anmeldung: 03.10.1984
(73) Patentinhaber: Licentia Patent-Verwaltungs-GmbH, 60596 Frankfurt (DE); MANNESMANN Aktiengesellschaft, 40027 Düsseldorf (DE)
(72) Erfinder: Stadtfeld, Gerhard, D-4132 Kamp-Lintfort (DE); Christmann, Burkhard, Dr., D-1000 Berlin 19 (DE); Weber, Jörg, Dr., D-1000 Berlin 31 (DE)
(74) Vertreter: Lertes, Kurt, Dr.

## Beschreibung

Die Erfindung bezieht sich auf ein Verfahren gemäß dem Oberbegriff des Patentanspruchs 1 und auf die Ermittlung der Abhebung der Strangschale von der Kokilleninnenwand.

Beim Stranggießen von Metallen wird der Strang durch kontinuierliches Gießen von flüssigem Material durch einen, von Korillenwänden umgebenen Schacht der Kokille erzeugt. Beim Austreten aus dem Schacht besteht der Strang aus einer festen Schale und einem flüssigen Kern. Weitere Kühlung außerhalb der Kokille führt zur vollständigen Erstarrung.

Reibung zwischen Strang und Kokillenwänden führt zu einem Abrieb an den Wänden (beim Stahlbrammen-Stranggießen etwa 0,5 mm in 10 Betriebsstunden). Überschreitet die dadurch bedingte Abnahme der Stärke der Kokillenwände einen anlagenspezifischen Grenzwert (z. B. 10 mm), so muß die Kokille ausgetauscht werden. Derzeit wird die Abnahme der Wandstärke während der Gießpausen ermittelt. Wegen der starken Zunahme der maximalen Gießzeiten in den letzten Jahren ist eine Feststellung der Abnutzung während der Gießprozesse von großer Bedeutung. Eine solche Festellung wird durch das zeitlich und örtlich variierende « Abheben des Stranges von den Kokillenwänden sehr erschwert. Das Abheben wird durch Schrumpfen des Strangquerschnittes bei der Abkühlung der Strangschale durch Kontakt mit den gekühlten Kokillenwänden verursacht. Nach dem Abheben erwärmt sich die Strangschale durch Wärmezufuhr aus dem flüssigen Strangkern wieder und dehnt sich maximal so weit aus, bis sie wieder die gekühlte Kokillenwand berührt. Dieser Vorgang kann sich in einem Strangquerschnitt beim Durchgang durch die Kokille mehrfach wiederholen, wobei Lage und Größe der Abhebungen im Schacht zeitlich variieren. Die durch die Abhebungen entstehenden Spalte zwischen Kokillenwand und Strang sind teilweise - insbesondere bei kleinen Abhebungen - gefüllt (Gießpulver).

Die Verringerung der Strangkühlung durch Abheben schwächt das Schalenwachstum in der Kokille und kann Störungen des Gießprozesses hervorrufen, in besonders krassen Fällen sogar Strangdµrchbrüche. Daher ist für eine globale Berücksichtigung der Schrumpfung der Strangschale der Kokillen-Schacht konisch ausgeführt. Die Konizität ist ein kritischer Parameter. Bei zu geringer Konizität kann die Minderung der Kühlung durch Abhebung, bei zu großer Konizität die Reibung zwischen Strang und Korillemwänden im unteren Schachtbereich zu groß werden. Für einen großen Teil der Gießprogramme liegen Erfahrungswerte vor, die einen befriedigenden Gießablauf erlauben.

In diesen Fällen ist die kontinuierliche Überprüfung der Abnutzung der Kokillenwände und gegebenenfalls eine die Abnutzung kompensierende Nachstellung der Wände von großer Bedeutung. Für besonders kritische Gießaufgaben sind jedoch Messungen von Abhebungen in der Kokille und Einstellung der Konizität nach diesen Werten erforderlich. Das gilt insbesondere bei stark variierenden Gießgeschwindigkeiten. Eine Messung der Abhebung war bisher nicht möglich.

Es ist durch die DE-OS 31 10 012 eine Anordnung bekanntgeworden, bei der durch einen Fühler unterhalb und damit außerhalb der Kokille die Änderung des Abstandes zur Strangoberfläche festgestellt wird. In Abhängigkeit von dieser Änderung wird die Konizität der Kokille während des Gießprozesses nachgestellt. Durch diese Anordnung wird aber die Abnutzung der Kokillenwand nicht erfaßt. Daher ist auch eine optimale Nachstellung der Konizität nicht möglich. Außerdem sind Probleme durch Ausdehnung des Stranges nach Verlassen der Kokille zu erwarten, so daß nicht sicher unterschieden werden kann, ob eine Änderung des Abstandes Strangoberfläche - Sensor durch Änderung der Strangabhebung in der Kokille oder der Ausbauchung des Stranges außerhalb der Kokille hervorgerufen wird.

Aus den, den oberbegriff des Anspruchs 1 , bildenden Patents Abstracts of Japan, Band 6, Nr. 224 (M-170) (1102), 9. November 1982 ; & JP-A-57127559 (Nippon Kokan K.K.) 07.08.1982 ist es bekannt, den Erstarrungszustand des Strahles in einer Stranggießkokille festzustellen. Dazu wird ein Ultraschallsender/-empfänger in die Kokillenwand eingebaut; aus den Echos - bei Nichtvorliegen von Abhebungen - wird die momentane Dicke der bereits erstarrten Schmelze an der Meßstelle bestimmt.

Der Erfindung liegt die Aufgabe zugrunde, ein Verfahren anzugeben, mit dem während des Gießprozesses die Abnutzung der Kokillenwände ermittelt werden kann, wobei aus dem Ergebnis auch die Abhebung des Stranges von den Wänden festgestellt werden kann.

Gemäß der Erfindung wird die Aufgabe der Festellung der Abnutzung der Kokillenwände durch die im Kennzeichen des Patentanspruchs 1 aufgeführten Merkmale gelöst.

Die Ermittlung der Abhebung der Strangschale von der Kokilleninnenwand wird durch die Merkmale des Kennzeichens des Patentanspruchs 2 angegeben. Das Verfahren gemäß der Erfindung und ihre Verwendung wird in den nachstehend beschriebenen Ausführungsbeispielen anhand der Zeichnung näher erläutert.

Ein Ausführungsbeispiel mit Wirbelstrom-Abstandssensoren wird anhand der Figuren 1 und 2 beschrieben. Figur 1 zeigt eine Kokille mit in Bohrungen angebrachten Meßsensoren, die Figur 2 eine Kokillenwand mit einem Meßsensor in einer durchgehenden Bohrung und einem Meßsensor, der im Bereich der kritischen Abnutzung mißt. Ein weiteres Ausführungsbeispiel mit Ultraschall-Meßsensoren wird an Hand der Figur 3 beschrieben.

In der Fig. 1 sind in einer Kokillenwand 1 der Kokille in Offnungen 4,4' Wirbelstrom-Abstandsmeßsensoren 3,3' eingebaut. Die Sensoren sind dabei so weit von der Strangoberfläche 2 entfernt, daß diese auch bei maximal erlaubter Abnutzung der Kokillenwand die Sensoren nicht berührt. Bei einer noch nicht benutzten Kokille ist der Abstand Schachtoberfläche-Sensoren durch den Einbau gegeben und bekannt. Dieser Abstand sei mit L bezeichnet; er entspricht einer Kokillenabnutzung von Null, d. h. nicht abgenutzt. Während des Gießens ermittelt jeder Abstandsmeßsensor den jeweils aktuellen Abstand A der Strangoberfläche zum Sensor und führt diesen zur Eliminierung des Einflusses (zeitweiser) Abhebungen des Stranges von den Kokillenwänden einem ihm zugeordneten Minimalwertspeicher zu, der jeweils den kleinsten ihm zugeführten Meßwert unter Löschung des zuletzt gespeicherten Wertes speichert. Der momentane Wert der Abnutzung der Kokillenwand ergibt sich aus dem gespeicherten Abstandswert A' zu ΔL = L - A'. Aus den AL-Werten der eingesetzten Sensoren folgt, wann die Kokille ausgetauscht und gegebenenfalls das Gießen abgebrochen werden muß.

Die Sensoren können auch so ausgeführt werden, daß sie nur Abstandswerte im Bereich der kritischen Abnutzung ausreichend genau messen, vgl. dazu Fig. 2. Das ermöglicht bei Wirbelstrom-Meßsensoren eine kleinere und einfachere Bauform 5. Zudem muß die Meßsensoröffnung 6 nur so tief sein, daß sich erst bei kritischen Werten der Abnutzung kein Wandmaterial (üblicherweise Kupfer) mehr zwischen Meßsensor 5 und Strangoberfläche befindet.

Damit der Strang nicht durch die für den Sensor notwendige Öffnung 4 in der Kokillenwand mechanisch belastet wird, wird der Raum zwischen Sensorfläche und Kokillenwand mit einem unmagnetischen, elektrisch nicht leitenden Material 7 ausgefüllt, welches ähnliche mechanische Abriebeigenschaften wie die Kokillenwand hat.

Eine wesentliche Verbesserung des Gießprozesses wird durch Nachführen der Kokillenwände auf die Sollgeometrie des Schachtes erreicht, in dem die gemessenen Abnutzungswerte einer Verstelleinrichtung zugeführt werden, die die Kokillenwände entsprechend diesen Werten verschiebt. Mit Hilfe geeignet angeordneter Meßsensoren 3 und 3' in Fig. 1 kann so insbesondere bei Brammen-Stranggießanlagen die für den Prozeßverlauf besonders wichtige Konizität der Schmalflächen des Kokillenschachtes auf dem geforderten Wert gehalten werden. Die Vorrichtung zur Ermittlung der Kokillenwandabnutzung gemäß der Erfindung wird dazu verwendet, die Abhebung der Strangschale von der Kokilleninnenwand zu ermitteln. Dies geschieht dadurch, daß aus der Differenz zwischen dem aktuell gemessenen Abstand A zwischen Meßsensor und Strangoberfläche und dem gespeicherten kleinsten Abstandswert A' die Abhebung AA = A - A' der Strangoberfläche von der Kokilleninnenwand ermittelt wird. Aus den gemessenen Abhebewerten wird eine Kenngröße ermittelt, die einer oder der oben genannten Konizitäts-Verstelleinrichtung zur entsprechenden Verstellung der Kokillenwand zugeleitet wird. Diese Kenngröße wird durch Maximalwertspeicherung der Abhebewerte gewonnen.

Mit einem Meßsensor 3" kurz unterhalb der Kokille wird die Verformung der Strangschale nach Austritt aus der Kokille beobachtet. Sie hängt vorwiegend von der Strangabzugsgeschwindigkeit und dem Kontakt zwischen Strang und Kokilleninnenwänden und damit von der Konizität ab.

Da mit der Verformung die Gefahr des Entstehens von Materialfehlern in der Strangschale oder gar des Aufreißens wächst, soll bei zu großer Verformung die Konizität und gegebenenfalls auch die Strangabzugsgeschwindigkeit verringert werden. Einige Anlagenzustände - wie zum Beispiel Gießbeginn und sehr langsamer Strangvorschub - erfordern eine andere Reaktion der Verstelleinrichtung als ein annähernd stationärer Betrieb. Daher werden die Sollgrößen für die Kokillenwandverstellung unter Berücksichtigung der in dieser Hinsicht relevanten Anlagenparameter (Stranglänge, Abzugsgeschwindigkeit) mit Hilfe eines Rechners aus den Meßwerten der Vorrichtung bestimmt.

Bei dem in Figur 3 gezeigten Ausführungsbeispiel mit Schallsensoren werden die Meßköpfe 8 direkt an die Kokillenwand 1 angekoppelt. Gearbeitet wird nach dem Puls-Echo-Verfahren. Die Abnutzung der Kokillenwand ergibt sich aus der Laufzeit des an der Oberfläche der Kokilleninnenwand reflektierten Schallimpulses. Die Reflektion wird durch die Strangoberfläche und die « Schmiermittelschicht » 9 zwischen Strang-und Schachtoberfiäche beeinflußt und kann zeitweise sehr klein werden. Daher wird hier - analog zum vorigen Ausführungsbeispiel - eine Minimalwertspeicherung durchgeführt. Eine Bestimmung der Strangabhebung ist mit Schall dann möglich, wenn der Raum zwischen Strangoberfläche und Schacht vollständig mit Gießpulver ausgefüllt ist.

## Patentansprüche

1. Verfahren zur Ermittlung der Kokillenwandabnutzung während des Gießprozesses, wobei in den Kokillenwänden (1) ein oder mehrere Abstandsmeßsensoren (3, 3', 8) eingebaut sind, dadurch gekennzeichnet, daß das sich ergebende kleinste Abstandssignal für den Abstand zwischen einem Abstandsmeßsensor (3, 3', 8) und der Strangoberfläche (2) bzw. Oberfläche der Kokilleninnenwand, einem Minimalwertspeicher unter Löschung des zuletzt gespeicherten Wertes zugeführt und die Differenz aus dem Anfangswert L des Abstandes Meßsensor-Kokilleninnenwandoberfläche und dem jeweils gespeicherten kleinsten Abstandswert A' Meßsensor-Strangoberfläche bzw. Meßsensor-Kokilleninnen-Wandoberfläche gebildet wird.

2. Verfahren nach Anspruch 1, dadurch gekennzeichnet, daß zur Ermittlung der Abhebung der Strangschale von der Kokilleninnenwand aus der Differenz zwischen dem aktuell gemessenen Abstand A zwischen Meßsensor und Strangoberfläche und dem gespeicherten kleinsten Abstandswert A' die Abhebung AA = A - A' der Strangoberfläche von der Kokilleninnenwand ermittelt wird.

3. Verfahren nach Anspruch 1 oder 1 und 2, dadurch gekennzeichnet, daß der Meßsensor ein Wirbelstromsensor ist.

4. Verfahren nach Anspruch 3, dadurch gekennzeichnet, daß die Kokillenwand (1) eine den Sensor (3, 5) beinhaltende Öffnung (4, 6) besitzt, die so ausgestaltet ist, daß sich zwischen der Stirnseite des Sensors und der Strangoberfläche (2) nur hochfrequenzmäßig durchlässiges Material befindet.

5. Verfahren nach Anspruch 4, dadurch gekennzeichnet, daß die Öffnung (4) in der Kokillenwand mit einem Material (7), welches unmagnetisch, elektrisch nicht leitend und ähnliche Abriebeigenschaften wie die Kokillenwand hat, so verschlossen ist, daß die Kokilleninnenwände jeweils eine ebene Fläche bilden.

6. Verfahren nach Anspruch 1 oder 1 und 2, dadurch gekennzeichnet, daß der Meßsensor ein Ultraschallsensor ist.

7. Verfahren nach Anspruch 1, dadurch gekennzeichnet, daß bei verstellbaren Kokillen die ermittelte Abnutzung einer Kokillenwand einer Verstelleinrichtung zugeführt wird, die die Kokillenwand entsprechend der Abnutzung verschiebt.

8. Verfahren nach Anspruch 2 oder 2 und 7, dadurch gekennzeichnet, daß aus den gemessenen Abhebewerten eine Kenngröße ermittelt wird, die einer oder der Konizitäts-Verstelleinrichtung zur entsprechenden Verstellung der Kokillenwand zugeleitet wird.

9. Verfahren nach Anspruch 8, dadurch gekennzeichnet, daß diese Kenngröße durch Maximalwertspeicherung der Abhebewerte gewonnen wird.

## Claims

1. Method for the determination of the mould wall wear during the casting process, wherein one or more spacing measurement sensors (3, 3', 8) are installed in the mould walls (1), characterised thereby, that the smallest resulting spacing signal for the spacing between a spacing measurement sensor (3, 3', 8) and the cast strand surface (2) or the surface of the inside mould wall is conducted to a minimum value store whilst deleting the last stored value and the difference is formed from the initial value L of the spacing between measurement sensor and inside mould wall surface and the respectively stored smallest spacing value A' of measurement sensor from cast strand surface or of measurement sensor from mould wall surface.

2. Method according to claim 1, characterised thereby, that for the determination of the lifting of the cast strand shell away from the inside mould wall, the lifting-off AA = A - A' of the cast strand surface from the inside mould wall is determined from the difference between the actually measured spacing A between measurement sensor and cast strand surface and the stored smallest spacing value A'.

3. Method according to claim 1 or 1 and 2, characterised thereby, that the measurement sensor is an eddy current sensor.

4. Method according to claim 3, characterised thereby, that the mould wall (1) possesses an opening (4, 6), which contains the sensor (3, 5) and is so structured that only material permeable by high-frequency is disposed between the end face of the sensor and the cast strand surface (2).

5. Method according to claim 4, characterised thereby, that the opening (4) in the mould wall is so closed off by a material (7), which is nonmagnetic, electrically non-conductive and has similar wear properties as the mould wall, that the inside mould walls always form a planar surface.

6. Method according to claim 1 or 1 and 2, characterised thereby, that the measurement sensor is an ultrasonic sensor.

7. Method according to claim 1, characterised thereby, that in the case of adjustable moulds, the determined wear of a mould wall is conducted to an adjusting equipment which displaces the mould wall according to the wear.

8. Method according to claim 2 or 2 and 7, characterised thereby, that a characteristic magnitude, which is conducted to a or the conicity- adjusting equipment for the appropriate adjustment of the mould wall, is determined from the measured lift-off values.

9. Method according to claim 8, characterised thereby, that this characteristic magnitude is obtained through maximum value storage of the lift-off values.

## Revendications

1. Procédé pour la détermination de l'usure de la paroi d'une lingotière pendant la coulée, les parois (1) de la lingotière comportant, encastrés, un ou plusieurs appareils palpeurs (3, 3', 8) de détection et de mesure de distances, caractérisé en ce que le signal de distance le plus petit que l'on obtienne pour la distance comprise entre un appareil palpeur (3, 3', 8) de détection et de mesure des distances et la surface (2) de la barre de coulée continue ou la surface (2) de la barre de coulée continue ou la surface de la paroi intérieure de la lingotière est envoyé à une mémoire d'enregistrement de valeurs minimales dans laquelle les valeurs enregistrées en dernier lieu sont effacées et, que le dispositif détermine la différence entre la valeur initiale L de la distance entre l'appareil palpeur de détection et de mesure des distances et la surface de la paroi de la lingotière et la plus petite valeur A' enregistrée pour la distance entre l'appareil palpeur de détection et de mesure des distances et la surface de la barre de coulée continue ou entre l'appareil de détection et de mesure des distances et la surface de la paroi de la lingotière.

2. Procédé selon la revendication 1, caractérisé en ce que, pour déterminer, à partir de la différence entre la distance A mesurée entre l'appareil palpeur de détection et de mesure et la surface de la barre de coulée continue et la plus petite valeur enregistrée A' de la distance, la distance dont la croûte de la barre de coulée continue s'écarte de la paroi intérieure de la lingotière, on détermine l'écartement ΔA = A - A' entre la surface de la barre de coulée continue et la paroi intérieure de la lingotière.

3. Procédé selon l'une des revendications 1 ou 2, caractérisé en ce que l'appareil palpeur de détection et de mesure est un appareil palpeur de détection à courants de Foucault.

4. Procédé selon la revendication 3, caractérisé en ce que la paroi (1) de la lingotière comporte une ouverture (4, 6) contenant un appareil palpeur (3, 5) de détection et réalisée de telle manière qu'entre le côté frontal de l'appareil de détection et la surface (2) de la barre de coulée continue elle ne contient qu'une matière perméable aux hautes fréquences.

5. Procédé selon la revendication 4, caractérisé en ce que l'ouverture (4) ménagée dans la paroi de la lingotière doit être obturée par une matière (7) qui n'est pas magnétique et ne conduit pas l'électricité et qui a des propriétés d'abrasion analogues à celles de la paroi de la lingotière de telle manière que les parois intérieures de la lingotière forment une surface plane.

6. Procédé selon l'une des revendications 1 ou 2, caractérisé en ce que l'appareil palpeur de détection et de mesure est un appareil palpeur à ultra-sons.

7. Procédé selon la revendication 1, caractérisé en ce que, dans le cas des lingotières susceptibles d'être déplacées, l'usure d'une paroi de lingotière est, après mesure, transmise à un dispositif de réglage qui déplace la paroi de la lingotière en fonction de l'usure.

8. Procédé selon l'une des revendications 2 ou 7, caractérisé en ce qu'à partir des mesures d'écartement mesurées on détermine une grandeur caractéristique qui est transmise au ou à un dispositif de modification de la conicité pour un déplacement correspondant de la paroi de la lingotière.

9. Procédé selon la revendication 8, caractérisé en ce que cette grandeur caractéristique est obtenue par enregistrement des valeurs maximales des distances d'écartement.
